# EUROPÄISCHE PATENTSCHRIFT

(11) **EP 3 405 673 B1**
(45) Veröffentlichungstag und Bekanntmachung des Hinweises auf die Patenterteilung: **28.08.2019**
(21) Anmeldenummer: 17700379.5
(22) Anmeldetag: 16.01.2017
(51) Int. Cl.: F04B 35/04, F04B 49/06, F04B 51/00, F25B 49/02

(54) **VERFAHREN ZUR DETEKTION EINES BLOCKIERTEN VENTILS EINES KÄLTEMITTELKOMPRESSORS UND EIN STEUERUNGSSYSTEM FÜR EINEN KÄLTEMITTELKOMPRESSOR**
METHOD FOR DETECTING A BLOCKED VALVE OF A COOLANT COMPRESSOR AND A CONTROL SYSTEM FOR A COOLANT COMPRESSOR
PROCÉDÉ DE DÉTECTION D'UNE SOUPAPE BLOQUÉE D'UN COMPRESSEUR DE RÉFRIGERANT ET SYSTÈME DE COMMANDE POUR UN COMPRESSEUR DE RÉFRIGERANT

(30) Priorität: 18.01.2016 AT 500082016
(43) Veröffentlichungstag der Anmeldung: 28.11.2018
(73) Patentinhaber: Nidec Global Appliance Germany GmbH, 24939 Flensburg (DE)
(72) Erfinder: KARP, Ralf, 24943 Flensburg (DE); WIGH, Hans, 6300 Graasten (DK)
(74) Vertreter: KLIMENT & HENHAPEL
(86) Internationale Anmeldenummer: PCT/EP2017/050756
(87) Internationale Veröffentlichungsnummer: WO 2017/125334

(56) Entgegenhaltungen:
- JP-A- H0 275 868
- JP-A- 2003 254 587
- US-A- 4 301 660
- US-A- 5 689 963

## Beschreibung

### GEBIET DER ERFINDUNG

Die vorliegende Erfindung betrifft ein Verfahren zur Detektion eines blockierten Ventils eines Kältemittelkompressors mit einer Antriebseinheit und einer Kolben-Zylinder-Einheit zur zyklischen Verdichtung eines Kältemittels, wobei die Antriebseinheit einen Elektromotor zum Antrieb der Kolben-Zylinder-Einheit aufweist, wobei die Drehzahl des Elektromotors überwacht wird.

Weiters betrifft die vorliegende Erfindung ein Steuerungssystem für einen Kältemittelkompressors, der Kältemittelkompressor umfassend eine Antriebseinheit und eine Kolben-Zylinder-Einheit zur zyklischen Verdichtung eines Kältemittels, wobei die Antriebseinheit einen Elektromotor zum Antrieb der Kolben-Zylinder-Einheit aufweist und wobei das Steuerungssystem eine Steuerungselektronik aufweist.

### STAND DER TECHNIK

Bei einem Kältemittelkompressor mit einer Antriebseinheit und einer Kolben-Zylinder-Einheit zur zyklischen Verdichtung eines Kältemittels, wobei die Antriebseinheit einen Elektromotor zum Antrieb der Kolben-Zylinder-Einheit aufweist und wobei die Drehzahl des Elektromotors gesteuert wird, besteht ein möglicher Fehlerzustand in einem blockierten Ventil. Dabei kann es sich insbesondere um ein blockiertes Saug- oder Druckventil handeln. In der Praxis kann aber auch z.B. ein Magnetventil im Kühlkreislauf defekt sein, welches Magnetventil nicht unbedingt Teil des Kältemittelkompressors sein muss.

Das blockierte Ventil hat in jedem Fall zur Folge, dass Kältemittel im Kühlkreislauf nicht mehr im für die Kühlung erforderlichen Ausmaß oder überhaupt nicht mehr weiter transportiert werden und Kühlung somit nicht mehr stattfinden kann. Die den Kältemittelkompressor ansteuernde Anwendungsvorrichtung, z.B. ein Kühlschrank, stellt fest, dass die Temperatur nicht sinkt, und regelt dann üblicherweise den Kältemittelkompressor auf maximale Kühlleistung, sodass der Elektromotor mit maximaler Drehzahl läuft - freilich ohne Erfolg, da das Kühlmittel im Kühlkreislauf nicht weiter transportiert werden kann.

Selbst wenn ursprünglich die Ursache der Blockade des Kühlkreislaufs kein blockiertes Ventil des Kältemittelkompressors war, kommt es spätestens jetzt zu einem Blockieren des Ventils, insbesondere Druckventils des Kältemittelkompressors. Dies deswegen, da aufgrund des weiteren Betriebs des Kompressors auf höchster Leistungsstufe der Gegendruck des Kältemittels in der Druckstrecke soweit ansteigt, dass das Druckventil nicht mehr öffnet, weil der vom Kältemittelkompressor aufgebaute Druck hierfür nicht mehr ausreicht. Generell kommt es stets zumindest zu einem Blockieren des Druckventils, wenn der Gegendruck hoch genug wird - unabhängig davon, wie dieser Gegendruck erreicht bzw. erzeugt wird.

Um zu verhindern, dass der Kältemittelkompressor aufgrund des Fehlerzustands bei Höchstdrehzahl permanent weiterläuft, ist es aus dem Stand der Technik bekannt, das Ansteigen der Temperatur des Kompressors, z.B. über eine gewisse Grenztemperatur, als Abbruchbedingung zu definieren. D.h. die Temperatur wird laufend überwacht, und wenn die Grenztemperatur überschritten wird und der Elektromotor dabei vorzugsweise mit Höchstdrehzahl läuft, wird der Elektromotor ausgeschaltet.

Nachteilig an diesem bekannten Verfahren ist, dass es nicht für alle Kältemittelkompressoren funktioniert. Die Praxis zeigt nämlich, dass je nach Auslegung bzw. Typ des Kältemittelkompressors die Temperatur mitunter nicht weit genug ansteigt, um eine Grenztemperatur sinnvoll festlegen zu können.

Beispielsweise ist aus der JP 2003254587 A die Detektion eines blockierten Ventils durch Detektion des Anstiegs der Temperatur auf der Druckseite des Kompressors bekannt.

### AUFGABE DER ERFINDUNG

Es ist daher Aufgabe der vorliegenden Erfindung ein Verfahren zur Verfügung zu stellen, dass die zuverlässige Detektion eines Blockadezustands bzw. eines blockierten Ventils des Kompressors ermöglicht. Entsprechend ist es eine weitere Aufgabe der Erfindung ein Steuerungssystem für einen Kältemittelkompressor zur Verfügung zu stellen, das eine zuverlässige Detektion eines Blockadezustands bzw. eines blockierten Ventils des Kompressors ermöglicht, um Gegenmaßnahmen setzen zu können.

### DARSTELLUNG DER ERFINDUNG

Aufwendige Versuchsreihen mit unterschiedlichen Typen von Kältemittelkompressoren, welche jeweils eine Antriebseinheit und eine Kolben-Zylinder-Einheit zur zyklischen Verdichtung eines Kältemittels aufweisen, wobei die Antriebseinheit einen Elektromotor zum Antrieb der Kolben-Zylinder-Einheit aufweist und wobei die Drehzahl des Elektromotors überwacht wird, haben gezeigt, dass der drastisch reduzierte oder gar komplett zum Erliegen kommende Massefluss, der in einem Blockadezustand bzw. bei einem blockierten Ventil auftritt, dazu führen kann, dass gewisse Überwachungsparameter zwar zunächst in ihrem Wert ansteigen und einen Maximalwert erreichen, aber dann innerhalb einer gewissen, vorzugsweise vorgebbaren Zeitspanne wieder abnehmen, während der Elektromotor weiter mit Höchstdrehzahl läuft.

Hier und im Folgenden ist unter "Höchstdrehzahl" stets jene maximale Drehzahl zu verstehen, die der Kältemittelkompressor bzw. der Elektromotor im aktuellen Kühlkreislauf tatsächlich erreicht. Diese Höchstdrehzahl kann aus unterschiedlichen Gründen von einer theoretisch technisch möglichen maximalen Drehzahl des Elektromotors abweichen, beispielsweise weil aus Geräuschgründen die Anwendungsvorrichtung die theoretisch technisch mögliche maximale Drehzahl von z.B. 4000 min⁻¹ nicht ausnutzt bzw. anfordert, sondern als eine "Soll-Höchstdrehzahl" eine niedrigere Drehzahl von z.B. 3600 min⁻¹ vorgibt. Weiters können verschiedenste äußere Umstände, wie z.B. eine zu geringe Versorgungsspannung, dazu führen, dass die Soll-Höchstdrehzahl (und natürlich auch die theoretisch technisch mögliche maximale Drehzahl des Elektromotors) nicht erreicht wird, sodass die Höchstdrehzahl tatsächlich niedriger als die Soll-Höchstdrehzahl (und natürlich auch als die theoretisch technisch mögliche maximale Drehzahl des Elektromotors) ist.

Ein typischer Überwachungsparameter wäre die Stromaufnahme des Elektromotors, welche nach Ansteigen auf ein Maximum, das z.B. 0,85 A beträgt, innerhalb einer gewissen Zeitspanne auf einen gewissen Wert - z.B. auf 0,425 A - zurückgeht, während der Elektromotor ständig auf Höchstdrehzahl läuft.

Als entscheidendes Kriterium für das Vorliegen eines blockierten Ventils kann daher herangezogen werden, dass die Abnahme des Überwachungsparameters innerhalb der gewissen Zeitspanne "groß genug" ist, wobei diese Größe vom jeweiligen Typ des Kältemittelkompressors abhängt und mittels eines Laborversuchs festgelegt und dann entsprechend vorgegeben werden kann.

Entsprechend ist es bei einem Verfahren zur Detektion eines blockierten Ventils eines Kältemittelkompressors mit einer Antriebseinheit und einer Kolben-Zylinder-Einheit zur zyklischen Verdichtung eines Kältemittels, wobei die Antriebseinheit einen Elektromotor zum Antrieb der Kolben-Zylinder-Einheit aufweist, wobei die Drehzahl des Elektromotors überwacht wird, erfindungsgemäß vorgesehen, dass zunächst eine Höchstdrehzahl des Elektromotors detektiert wird und dass die folgenden Schritte durchgeführt werden, solange die Drehzahl des Elektromotors im Wesentlichen der Höchstdrehzahl entspricht:
- Bestimmung eines Maximalwerts Xₘₐₓ eines Überwachungsparameters des Kältemittelkompressors;
- Bestimmung eines Werts Xₜ₁ des Überwachungsparameters nach einer ersten Zeitspanne nach der Bestimmung des Maximalwerts Xₘₐₓ;
- Detektion eines blockierten Ventils, wenn Xₜ₁ kleiner als Xₘₐₓ ist und (Xₘₐₓ - Xₜ₁)/ Xₘₐₓ ≥ Δ_{X} gilt, wobei Δ_{X} vorgegeben ist.

Dabei kann es sich beim blockierten Ventil insbesondere um ein blockiertes Saug- oder Druckventil handeln. In der Praxis kann der Blockadezustand aber auch durch ein anderes defektes Element im Kühlkreislauf, wie z.B. ein Magnetventil, ausgelöst werden, welches Element nicht unbedingt Teil des Kältemittelkompressors sein muss. Wie weiter oben bereits geschildert, hat dies im Blockadezustand im Allgemeinen dann aber ein blockiertes Ventil des Kältemittelkompressors, insbesondere ein blockiertes Druckventil des Kältemittelkompressors zur Folge, wobei das blockierte Ventil den Massenfluss des Kältemittels größtenteils, vorzugsweise vollständig blockiert.

Das Weiterlaufen des Elektromotors mit Höchstdrehzahl wird im Anwendungsfall durch eine den Kühlmittelkompressor ansteuernde Anwendungsvorrichtung, z.B. durch einen Kühlschrank, verursacht, da die Anwendungsvorrichtung feststellt, dass die gewünschte Kühlung nicht eintritt und somit weiterhin maximale Kühlkapazität fordert. Ein typischer Wert für die Höchstdrehzahl wäre 3000 min⁻¹ bis 4000 min⁻¹. Dazu sei bemerkt, dass es sich klarerweise um einen Kältemittelkompressor mit variabler Drehzahl handelt, andernfalls nur eine einzige Drehzahl im Betrieb des Kältemittelkompressors vorgesehen wäre, die dann gleichzeitig auch die Höchstdrehzahl darstellte.

Gewisse minimale Schwankungen der Drehzahl sind in der Praxis unvermeidbar. Daher ist sinnvollerweise von einem gewissen Toleranzbereich rund um den Höchstdrehzahlwert auszugehen, typischerweise maximal ±2%. Wenn die Drehzahl sich so ändert, dass sie vom Höchstdrehzahlwert stärker abweicht, insbesondere um mehr als 2% kleiner als der Höchstdrehzahlwert ist, wird das Verfahren unterbrochen. Im Falle einer ansteigenden Drehzahl war der tatsächliche Höchstdrehzahlwert noch nicht erreicht, wobei das Verfahren üblicherweise neu gestartet wird, wenn der tatsächliche Höchstdrehzahlwert erreicht ist. Im Falle einer sinkenden Drehzahl ist typischerweise davon auszugehen, dass die Blockadesituation bzw. das blockierte Ventil nicht länger vorlag, es somit zur gewünschten Kühlung kommen konnte und die Anwendungsvorrichtung eine geringere Kühlkapazität anforderte. Das Verfahren wird somit unterbrochen und erst bei erneutem Erreichen der Höchstdrehzahl neu gestartet.

Wie bereits festgehalten ist es vom jeweiligen Typ des Kältemittelkompressors abhängig, wie stark der Überwachungsparameter im Laufe der Zeit abnimmt. Dabei ist es bei einer bevorzugten Ausführungsform des erfindungsgemäßen Verfahrens vorgesehen, dass Δ_{X} ≥ 0,2, bevorzugt Δ_{X} ≥ 0,4, besonders bevorzugt Δ_{X} ≥ 0,5 gilt. D.h. der prozentuale Abfall des Werts des Überwachungsparameters muss mindestens 20% betragen, bevorzugt mindestens 40%, besonders bevorzugt mindestens 50%.

Wie bereits festgehalten kann als Überwachungsparameter, der im Blockadezustand das geschilderte zeitliche Verhalten aufweist, der vom Elektromotor aufgenommene Strom herangezogen werden. Analog weisen auch eine Motorwicklungstemperatur sowie eine Temperatur einer Steuerungselektronik des Elektromotors bzw. des Kältemittelkompressors das gleiche Temperaturverhalten auf, weshalb auch diese Temperaturen sich ideal als Überwachungsparameter eignen. Bei einer bevorzugten Ausführungsform des erfindungsgemäßen Verfahrens ist es daher vorgesehen, dass es sich bei dem Überwachungsparameter um einen vom Elektromotor aufgenommenen Strom handelt oder um eine Temperatur einer Steuerungselektronik des Kältemittelkompressors, insbesondere des Elektromotors, oder einer Motorwicklung des Elektromotors. Klarerweise sind diese Temperaturen stets relativ zur Umgebungstemperatur des Kältemittelkompressors anzugeben. Ist die Umgebungstemperatur beispielsweise 20°C (Raumtemperatur) und wird als Maximalwert der Temperatur 90°C gemessen, so ist für Xₘₐₓ 70°C einzusetzen.

Wie in aufwendigen Versuchen ermittelt wurde, empfiehlt es sich, die Bestimmung des Maximalwerts Xₘₐₓ nicht unmittelbar nach der Detektion der Höchstdrehzahl des Elektromotors durchzuführen, sondern hiermit eine gewisse, vorgebbare Zeit zu warten. Dies gestattet, dass sich ein gewisses Gleichgewicht der Druckverhältnisse einstellt, für welches der

Überwachungsparameter zunächst seinen Maximalwert Xₘₐₓ annehmen kann. Andernfalls besteht die Gefahr, dass der Wert des Überwachungsparameters noch weiter steigt, bis das Gleichgewicht der Druckverhältnisse erreicht ist. Daher ist es bei einer bevorzugten Ausführungsform des erfindungsgemäßen Verfahrens vorgesehen, dass die Bestimmung des Maximalwerts Xₘₐₓ erst nach einer Initiationszeitspanne nach der Detektion der Höchstdrehzahl des Elektromotors erfolgt. Mit anderen Worten definiert die Detektion der Höchstdrehzahl eine Startzeit bzw. einen Startzeitpunkt für das Verfahren. In der genannten bevorzugten Ausführungsform wird unmittelbar nach der Startzeit bzw. nach dem Startzeitpunkt die Initiationszeitspanne abgewartet, bevor die Bestimmung des Maximalwerts Xₘₐₓ des Überwachungsparameters durchgeführt wird.

Die optimale Initiationszeitspanne kann im Versuch für unterschiedliche Kältemittelkompressortypen ermittelt und dann entsprechend vorgegeben werden, wobei die Initiationszeitspanne typischerweise einige Minuten beträgt. Daher ist es bei einer bevorzugten Ausführungsform des erfindungsgemäßen Verfahrens vorgesehen, dass die Initiationszeitspanne mindestens 5 min, bevorzugt mindestens 10 min, besonders bevorzugt mindestens 15 min beträgt.

Um größtmögliche Sicherheit darüber zu haben, dass tatsächlich die Bedingungen für den Blockadezustand bzw. für ein blockiertes Ventil erfüllt sind, kann eine Verifikation stattfinden, indem der Überwachungsparameter kurz nach dessen letzter Bestimmung nochmals bestimmt und mit dem Maximalwert Xₘₐₓ verglichen wird. Wenn auch dieser Vergleich den Blockadezustand indiziert, kann mit sehr hoher Sicherheit davon ausgegangen werden, dass tatsächlich der Blockadezustand bzw. ein blockiertes Ventil vorliegt. Daher ist es bei einer bevorzugten Ausführungsform des erfindungsgemäßen Verfahrens vorgesehen, dass nach einer Verifikationszeitspanne nach der Detektion des blockierten Ventils ein Wert Xₜ₂ des

Überwachungsparameters bestimmt wird und die Detektion des blockierten Ventils verifiziert wird, wenn Xₜ₂ kleiner als Xₘₐₓ ist und (Xₘₐₓ - Xₜ₂) / Xₘₐₓ ≥ Δ_{X} gilt. Das Abwarten der Verifikationszeitspanne soll dabei allfälligen Fluktuationen des Überwachungsparameters Rechnung tragen, d.h. wenn der Wert des Überwachungsparameters auch nach der Verifikationszeitspanne entsprechend niedrig ist, kann mit hoher Wahrscheinlichkeit davon ausgegangen werden, dass diese Erniedrigung nicht auf eine zufällige Schwankung zurückzuführen ist.

Selbstverständlich sind auch besonders bevorzugte Ausführungsvarianten denkbar, bei denen zur Verifikation die Bedingung (Xₘₐₓ - Xₜ₂) / Xₘₐₓ ≥ Δ_{X}' überprüft wird, wobei Δ_{X}' ≠ Δ_{X}, vorzugsweise Δ_{X}' > Δ_{X} gilt. D.h. es wird zur Verifikation überprüft, ob sich der Überwachungsparameter des Kältemittelkompressors zeitlich so weiterentwickelt, wie es Modellrechnungen und/oder Laborversuche erwarten lassen, wobei diese zeitliche Entwicklung typischerweise eine weitere Abnahme sein wird.

Die optimale Verifikationszeitspanne kann im Versuch für unterschiedliche Kältemittelkompressortypen ermittelt und dann entsprechend festgelegt werden, wobei die Verifikationszeitspanne typischerweise höchstens wenige Minuten beträgt. Daher ist es bei einer bevorzugten Ausführungsform des erfindungsgemäßen Verfahrens vorgesehen, dass die Verifikationszeitspanne 15 s bis 5 min, vorzugsweise 30 s bis 3 min, besonders bevorzugt 45 s bis 1 min 30 s beträgt.

Die erste Zeitspanne kann ebenfalls vom Typ des Kältemittelkompressors abhängen und kann - insbesondere auf Basis von durchgeführten Versuchen - entsprechend vorgegeben werden. Dabei ist es bei einer bevorzugten Ausführungsform des erfindungsgemäßen Verfahrens vorgesehen, dass die erste Zeitspanne mindestens 3 h, bevorzugt mindestens 5 h, besonders bevorzugt mindestens 6 h beträgt.

Bei einer bevorzugten Ausführungsform des erfindungsgemäßen Verfahrens ist vorgesehen, dass nach der Detektion des blockierten Ventils eine entsprechende Fehlermeldung in einen dafür vorgesehenen, auslesbaren Speicher geschrieben wird. Analog ist es bei einer bevorzugten Ausführungsform des erfindungsgemäßen Verfahrens vorgesehen, dass nach der Verifikation der Detektion des blockierten Ventils eine entsprechende Fehlermeldung in einen dafür vorgesehenen, auslesbaren Speicher geschrieben wird. Das jeweilige Schreiben in den auslesbaren Speicher ermöglicht es, diese Information unterschiedlichen Steuersystemen - z.B. einem Steuersystem der Anwendungsvorrichtung - zur Weiterverarbeitung zur Verfügung zu stellen. Weiters kann, insbesondere wenn es sich um einen nichtflüchtigen Speicher wie z.B. einen sogenannten FLASH-, EPROM- oder NVRAM-Speicher handelt, die Information zu Diagnosezwecken auch noch zu einem späteren Zeitpunkt ausgelesen werden.

In der Praxis kann die Detektion oder Verifikation des Blockadezustands bzw. des blockierten Ventils dazu benutzt werden, den Kompressor abzuschalten, da klar ist, dass in diesem Zustand nicht die gewünschte Kühlung erzielt werden kann. Das Weiterlaufenlassen des Elektromotors auf Höchstdrehzahl würde daher eine unnötige Belastung des Kompressors sowie einen unnötigen Energieverbrauch bedeuten. Entsprechend ist erfindungsgemäß ein Betriebsverfahren zum Betreiben eines Kältemittelkompressors vorgesehen, das Betriebsverfahren umfassend das erfindungsgemäße Verfahren, wobei nach der Detektion des blockierten Ventils der Elektromotor angehalten wird. Analog ist erfindungsgemäß ein Betriebsverfahren zum Betreiben eines Kältemittelkompressors vorgesehen, das Betriebsverfahren umfassend das erfindungsgemäße Verfahren, wobei nach der Verifikation der Detektion des blockierten Ventils der Elektromotor angehalten wird. Vorzugsweise nimmt der Elektromotor im angehaltenen Zustand keinen Strom auf, sodass kein unnötiger Energieverbrauch stattfindet.

Versuche haben gezeigt, dass die Ursache für die Blockadesituation mitunter nach einem Neustart des Kältemittelkompressors nicht mehr vorliegt. Beispielsweise kann es sein, dass ein Magnetventil die Blockadesituation ausgelöst hatte, weil es sich nicht geöffnet hatte und damit den Kühlkreislauf blockierte, und dass sich dieses Magnetventil beim erneuten Starten nun doch wie vorgesehen öffnet. Daher ist es bei einer bevorzugten Ausführungsform des erfindungsgemäßen Betriebsverfahrens vorgesehen, dass der Elektromotor nach einer zweiten Zeitspanne neu gestartet wird. Das Abwarten der zweiten Zeitspanne kann dabei dazu dienen, eine gewisse Relaxation der Druckverhältnisse herbeizuführen, was zum Lösen eines blockierten Ventils beitragen kann. Weiters kann auch eine Temperatur des Kompressors während der zweiten Zeitspanne relaxieren bzw. zurückgehen, was ebenfalls zum Lösen eines blockierten Ventils beitragen kann.

Insbesondere wenn das blockierende Ventil ein erratisches Verhalten aufweist und entsprechend bei manchen Läufen des Kältemittelkompressors blockiert und bei anderen Läufen wieder nicht, kann die zweite Zeitspanne relativ kurz, insbesondere im Sekundenbereich gehalten werden. Daher ist es bei einer bevorzugten Ausführungsform des erfindungsgemäßen Betriebsverfahrens vorgesehen, dass die zweite Zeitspanne mindestens 3 s, bevorzugt mindestens 6 s, besonders bevorzugt mindestens 15 s beträgt. Generell muss jedoch bemerkt werden, dass die Werte für die zweite Zeitspanne je nach Anwendung stark variieren können.

In der Praxis ist es sinnvoll, die zweite Zeitspanne nicht beliebig lange werden zu lassen, da natürlich auch Fehlerzustände vorkommen können, bei denen sich ein blockiertes Ventil nicht mehr löst. Daher ist es bei einer besonders bevorzugten Ausführungsform des erfindungsgemäßen Betriebsverfahrens vorgesehen, dass die zweite Zeitspanne maximal 60 min beträgt. D.h. es wird davon ausgegangen, dass sich das blockierende Ventil innerhalb dieser maximalen Dauer der zweiten Zeitspanne lösen muss, andernfalls von einem Fehlerzustand auszugehen ist, bei dem sich das blockierende Ventil nicht mehr löst.

Analog zum oben Gesagten ist es bei einem Steuerungssystem für einen Kältemittelkompressors, der Kältemittelkompressor umfassend eine Antriebseinheit und eine Kolben-Zylinder-Einheit zur zyklischen Verdichtung eines Kältemittels, wobei die Antriebseinheit einen Elektromotor zum Antrieb der Kolben-Zylinder-Einheit aufweist und wobei das Steuerungssystem eine Steuerungselektronik aufweist, erfindungsgemäß vorgesehen, dass die Steuerungselektronik zur Durchführung eines erfindungsgemäßen Verfahrens und/oder zur Durchführung eines erfindungsgemäßen Betriebsverfahrens eingerichtet ist.

Um schließlich einen Kältemittelkompressor zur Verfügung stellen zu können, der zuverlässig einen Blockadezustand bzw. ein blockiertes Ventil feststellen und darauf reagieren kann, ist es bei einem Kältemittelkompressor mit einer Antriebseinheit und einer Kolben-Zylinder-Einheit zur zyklischen Verdichtung eines Kältemittels, wobei die Antriebseinheit einen Elektromotor zum Antrieb der Kolben-Zylinder-Einheit aufweist, erfindungsgemäß vorgesehen, dass der Kältemittelkompressor ein erfindungsgemäßes Steuerungssystem umfasst.

Es sei bemerkt, dass es sich in sämtlichen obigen Ausführungen bei dem Kältemittelkompressor insbesondere um einen Kältemittelkompressor mit einem hermetisch dichten Gehäuse handeln kann, wobei die Antriebseinheit und die Kolben-Zylinder-Einheit im Gehäuse angeordnet sind.

### KURZE BESCHREIBUNG DER FIGUREN

Die Erfindung wird nun anhand eines Ausführungsbeispiels näher erläutert. Die Zeichnungen sind beispielhaft und sollen den Erfindungsgedanken zwar darlegen, ihn aber keinesfalls einengen oder gar abschließend wiedergeben.

Dabei zeigt:
- Fig. 1: eine schematische axonometrische Ansicht eines erfindungsgemäßen Kältemittelkompressors mit abgenommener oberer Gehäusehälfte
- Fig. 2: eine diagrammatische Veranschaulichung des erfindungsgemäßen Verfahrens

### WEGE ZUR AUSFÜHRUNG DER ERFINDUNG

Fig. 1 zeigt einen erfindungsgemäßen Kältemittelkompressor 1, wobei ein hermetisch dichtes Gehäuse 2 des Kältemittelkompressors 1 nur teilweise dargestellt ist bzw. eine obere Hälfte des Gehäuses 2 abgenommen ist, um einen Blick in das Gehäuse 2 zu ermöglichen. Im Inneren des Gehäuses 2 ist ein Zylindergehäuse 3 einer Kolben-Zylinder-Einheit erkennbar. Das Zylindergehäuse 3 ist an einer Antriebseinheit 4 montiert, welche einen Elektromotor zum Antrieb der Kolben-Zylinder-Einheit umfasst. Dabei treibt der Elektromotor über eine Kurbelwelle 10 und ein Pleuel einen Kolben der Kolben-Zylinder-Einheit in einem Zylinder an, welcher Zylinder im Zylindergehäuse 3 angeordnet ist. Hierdurch wird eine zyklische Bewegung des Kolbens im Zylinder entlang einer Zylinderachse realisiert, um Kältemittel zu verdichten.

Das Kältemittel wird dabei über einen Saugschalldämpfer 9 und ein in einer Ventilplatte 6 angeordnetes Saugventil in den Zylinder gesaugt, verdichtet und über ein in der Ventilplatte 6 angeordnetes Druckventil in ein nach außen führendes Druckrohr 8 geleitet. Das Kältemittel wird in weiterer Folge in einem Kältemittelkreislauf einer Anwendungsvorrichtung, wie z.B. eines Kühlschranks, in welchen Kältemittelkreislauf der Kältemittelkompressor 1 eingebunden ist, zu einem Kondensator (nicht dargestellt) geleitet.

Die Ventilplatte 6 ist am Zylinder im Bereich eines Zylinderkopfs montiert, wobei in Fig. 1 ein Zylinderdeckel 5 erkennbar ist, der mittels Schrauben 7 mit dem Zylinder verschraubt ist. Die Ventilplatte 6 ist dabei zwischen dem Zylinderdeckel 5 und dem Zylinder angeordnet.

Der Kältemittelkompressor 1 wird mit variabler Drehzahl ω betrieben, d.h. die Drehzahl ω des Elektromotors ist abhängig von der Kühlleistung, die von der Anwendungsvorrichtung angefordert wird. Bei maximaler Kühlleistung läuft der Elektromotor mit einer Höchstdrehzahl ωₘₐₓ, die typischerweise 3000 min⁻¹ bis 4000 min⁻¹ beträgt.

In einem Blockadezustand ist der Massefluss des Kältemittels im Kühlkreislauf stark reduziert oder kommt komplett zum Erliegen. Der Blockadezustand kann durch ein blockiertes Ventil des Kältemittelkompressors 1 verursacht werden oder führt zu einem blockierten Ventil des Kältemittelkompressors 1, da sich das Ventil, insbesondere das Druckventil, aufgrund der sich aufbauenden Druckverhältnisse nicht mehr ordnungsgemäß öffnen kann. Letzteres bedeutet, dass der durch die Kolben-Zylinder-Einheit aufgebaute Druck nicht groß genug ist, den Gegendruck, der sich aufgrund des Blockadezustands aufgebaut hat, zu überwinden.

Um den Blockadezustand bzw. ein blockiertes Ventil zuverlässig feststellen zu können, ist es erfindungsgemäß vorgesehen, dass neben der Drehzahl ω laufend Überwachungsparameter des Kältemittelkompressors 1 überwacht werden, um deren zeitlichen Verlauf zu ermitteln. Als Überwachungsparameter kommen insbesondere ein vom Elektromotor aufgenommener Strom I sowie eine Temperatur T einer Steuerungselektronik des Kältemittelkompressors 1 bzw. des Elektromotors oder einer Motorwicklung des Elektromotors in Frage. Klarerweise sind diese Temperaturen stets relativ zur Umgebungstemperatur (typischerweise Raumtemperatur bzw. 20°C) des Kältemittelkompressors anzugeben.

Erfindungsgemäß werden nach der Detektion der Höchstdrehzahl ωₘₐₓ die folgenden Schritte durchgeführt, solange die Drehzahl ω des Elektromotors im Wesentlichen der Höchstdrehzahl ωₘₐₓ entspricht:
- Bestimmung eines Maximalwerts Xₘₐₓ des Überwachungsparameters des Kältemittelkompressors 1;
- Bestimmung eines Werts Xₜ₁ des Überwachungsparameters nach einer ersten Zeitspanne t1 nach der Bestimmung des Maximalwerts Xₘₐₓ;
- Detektion eines blockierten Ventils, wenn Xₜ₁ kleiner als Xₘₐₓ ist und (Xₘₐₓ - Xₜ₁)/ Xₘₐₓ ≥ Δ_{X} gilt, wobei Δ_{X} vorgegeben ist.

Fig. 2 illustriert diese Verfahrensschritte anhand der diagrammatischen Darstellung des Verlaufs von I bzw. T als Funktion der Zeit t. Direkt unter diesem Diagramm ist der zeitliche Verlauf der Drehzahl ω des Elektromotors dargestellt. Dabei wird in der dargestellten Ausführungsform des erfindungsgemäßen Verfahrens nach der erstmaligen Detektion der Höchstdrehzahl ωₘₐₓ zunächst eine vorgebbare Initiationszeitspanne t0 abgewartet, damit sich ein gewisses Gleichgewicht der Druckverhältnisse einstellen kann, bevor Xₘₐₓ bestimmt wird. Typischerweise beträgt t0 mindestens 5 min, bevorzugt mindestens 10 min, besonders bevorzugt mindestens 15 min.

In einem typischen Anwendungsfall analog zu Fig. 2 ist z.B. der Strom I nach der Initiationszeitspanne t0 auf einen Wert von Xₘₐₓ = 0,85 A angestiegen. Analog ist in einem solchen typischen Anwendungsfall die Temperatur T nach der Initiationszeitspanne t0 auf einen Wert angestiegen, der z.B. Xₘₐₓ = 70°C (entspricht gemessenen 90°C bei 20°C Umgebungstemperatur) ergibt.

Die Bestimmung von Xₜ₁ erfolgt nach Ablauf der ersten Zeitspanne t1 nach der Bestimmung von Xₘₐₓ, wobei t1 typischerweise mindestens 3 h, bevorzugt mindestens 5 h, besonders bevorzugt mindestens 6 h beträgt. D.h. die Zeit, die zwischen der erstmaligen Detektion der Höchstdrehzahl ωₘₐₓ und der Bestimmung von Xₜ₁ vergangen ist, beträgt t0 + t1. In einem typischen Anwendungsfall analog zu Fig. 2 ist der Strom I nach der ersten Zeitspanne t1 auf einen Wert von Xₜ₁ = 0,425 A abgefallen bzw. z.B. auf einen Wert, der einer relativen Verminderung von 20% bis 50% gleichkommt. Analog ist in einem solchen typischen Anwendungsfall die Temperatur T nach der ersten Zeitspanne t1 auf einen Wert abgefallen, der z.B. Xₜ₁ = 50°C (entspricht gemessenen 70°C bei 20°C Umgebungstemperatur) ergibt.

Je nach Typ des Kältemittelkompressors 1 kann ein spezifischer Wert für Δ_{X} vorgegeben werden, wobei typischerweise Δ_{X} ≥ 0,2, bevorzugt Δ_{X} ≥ 0,4, besonders bevorzugt Δ_{X} ≥ 0,5 gilt. Der zum jeweiligen Typ passende Wert kann vorzugsweise in einem Laborversuch ermittelt werden. Im dargestellten Ausführungsbeispiel der Fig. 2 beträgt (Xₘₐₓ - Xₜ₁) / Xₘₐₓ ≈ 0,56. Bei Vorgabe von Δ_{X} = 0,5 wird also ein blockiertes Ventil bzw. der Blockadezustand detektiert.

Im Ausführungsbeispiel der Fig. 2 erfolgt zur Sicherheit eine Verifikation der Detektion des blockierten Ventils, indem nach der Bestimmung von Xₜ₁ eine relativ kurze Verifikationszeitspanne t2 abgewartet wird, um sodann nochmals einen aktuellen Wert Xₜ₂ des Überwachungsparameters zu bestimmen und die Bedingung (Xₘₐₓ - Xₜ₂) / Xₘₐₓ ≥ Δ_{X} zu überprüfen. Typischerweise beträgt die Verifikationszeitspanne t2 15 s bis 5 min, vorzugsweise 30 s bis 3 min, besonders bevorzugt 45 s bis 1 min 30 s.

In einem typischen Anwendungsfall analog zu Fig. 2 ist der Strom I nach der Verifikationszeitspanne t2 auf einen Wert von z.B. Xₜ₂ = 0,23 A abgefallen. Analog ist in einem solchen typischen Anwendungsfall die Temperatur T nach der Verifikationszeitspanne t2 auf einen Wert abgefallen, der z.B. Xₜ₂ = 18.9°C (entspricht gemessenen 38,9°C bei 20°C Umgebungstemperatur) ergibt.

Im dargestellten Ausführungsbeispiel der Fig. 2 beträgt (Xₘₐₓ - Xₜ₂) / Xₘₐₓ ≈ 0,73. D.h. bei Vorgabe von Δ_{X} = 0,5 wird also die zuvor erfolgte Detektion des blockierten Ventils bestätigt bzw. verifiziert.

Zur Durchführung des geschilderten Verfahrens weist der Kältemittelkompressor 1 ein Steuerungssystem mit einer Steuerungselektronik auf, welche Steuerungselektronik zur Durchführung des genannten Verfahrens eingerichtet ist. Vorzugsweise bildet diese Steuerungselektronik auch die oben genannte Steuerungselektronik des Elektromotors aus.

Im Ausführungsbeispiel der Fig. 2 ist die Steuerungselektronik weiters zur Durchführung eines erfindungsgemäßen Betriebsverfahrens eingerichtet, gemäß welchem nach der Verifikation des blockierten Ventils bzw. des Blockadezustands der Elektromotor angehalten wird. Entsprechend fällt im unteren Diagramm der Fig. 2 die Drehzahl ω von der Höchstdrehzahl ωₘₐₓ auf 0.

Nach dem Anhalten nimmt der Elektromotor keinen Strom I mehr auf, die Temperatur T der Steuerungselektronik bzw. der Motorwicklung nimmt hingegen langsam weiter (bis zur Umgebungstemperatur) ab, weshalb in Fig. 2 der Verlauf von T im Bereich nach t2 durch eine strichlierte Linie angedeutet ist.

Da die Ursache für die Blockadesituation mitunter nach einem Neustart des Kältemittelkompressors 1 nicht mehr vorliegt, kann die Steuerungselektronik dazu eingerichtet sein, den Elektromotor nach einer relativ kurzen zweiten Zeitspanne t3 neu zu starten. Typischerweise beträgt die zweite Zeitspanne t3 nur wenige Sekunden, beispielsweise mindestens 3 s, bevorzugt mindestens 6 s, besonders bevorzugt mindestens 15 s. In der Praxis wird die zweite Zeitspanne t3 typischerweise auf maximal bis zu 60 min begrenzt.

Im unteren Diagramm der Fig. 2 sind durch punktierte Linien unterschiedliche Situationen nach dem Wiedereinschalten des Elektromotors angedeutet. Eine dieser Situationen wäre, dass der Elektromotor wieder mit der Höchstdrehzahl ωₘₐₓ läuft, was insbesondere dann der Fall sein wird, wenn die Blockadesituation nach wie vor existiert. In einem solchen Fall würde das beschriebene erfindungsgemäße Verfahren zur Detektion eines blockierten Ventils durch die Detektion der Höchstdrehzahl ωₘₐₓ sofort wieder gestartet werden.

Insbesondere falls die Blockadesituation nicht mehr vorliegt, können aber auch Situationen eintreten, in denen die Drehzahl ω des Elektromotors unter der Höchstdrehzahl ωₘₐₓ liegt. In einem solchen Fall würde das beschriebene erfindungsgemäße Verfahren zur Detektion eines blockierten Ventils nicht gestartet werden, sondern erst wieder, sobald in weiterer Folge die Höchstdrehzahl ωₘₐₓ detektiert wird.

Es sei bemerkt, dass das Steuerungssystem einen Speicher aufweisen kann, in welchen nach der Detektion bzw. Verifikation des Blockadezustands eine entsprechende Fehlermeldung geschrieben wird, welche Fehlermeldung dann aus dem Speicher, insbesondere zu Diagnosezwecken, wieder ausgelesen werden kann. Weiters kann der Speicher zur Hinterlegung von während des erfindungsgemäßen Verfahrens bzw. Betriebsverfahrens abzurufenden Werten, insbesondere zur Hinterlegung der Werte für Δ_{X}, t0, t1, t2 und t3, für den spezifisch vorliegenden Kältemittelkompressor 1 dienen.

### BEZUGSZEICHENLISTE

- 1: Kältemittelkompressor
- 2: Gehäuse des Kältemittelkompressors
- 3: Zylindergehäuse
- 4: Antriebseinheit
- 5: Zylinderdeckel
- 6: Ventilplatte
- 7: Schraube
- 8: Nach außen führendes Druckrohr
- 9: Saugschalldämpfer
- 10: Kurbelwelle
- I: Vom Elektromotor aufgenommener Strom
- T: Temperatur einer Steuerungselektronik des Elektromotors oder einer Motorwicklung des Elektromotors
- t: Zeit
- t0: Initiationszeitspanne
- t1: Erste Zeitspanne
- t2: Verifikationszeitspanne
- t3: zweite Zeitspanne
- ω: Drehzahl des Elektromotors
- ωₘₐₓ: Höchstdrehzahl des Elektromotors

## Patentansprüche

1. Verfahren zur Detektion eines blockierten Ventils eines Kältemittelkompressors (1) mit einer Antriebseinheit (4) und einer Kolben-Zylinder-Einheit zur zyklischen Verdichtung eines Kältemittels, wobei die Antriebseinheit (4) einen Elektromotor zum Antrieb der Kolben-Zylinder-Einheit aufweist, wobei die Drehzahl (ω) des Elektromotors überwacht wird, **dadurch gekennzeichnet, dass** zunächst eine Höchstdrehzahl (ωₘₐₓ) des Elektromotors detektiert wird und dass die folgenden Schritte durchgeführt werden, solange die Drehzahl (ω) des Elektromotors im Wesentlichen der Höchstdrehzahl (ωₘₐₓ) entspricht:
- Bestimmung eines Maximalwerts Xₘₐₓ eines Überwachungsparameters (I, T) des Kältemittelkompressors (1);
- Bestimmung eines Werts Xₜ₁ des Überwachungsparameters (I, T) nach einer ersten Zeitspanne (t1) nach der Bestimmung des Maximalwerts Xₘₐₓ;
- Detektion eines blockierten Ventils, wenn Xₜ₁ kleiner als Xₘₐₓ ist und (Xₘₐₓ - Xₜ₁) / Xₘₐₓ ≥ Δ_{X} gilt, wobei Δ_{X} vorgegeben ist.

2. Verfahren nach Anspruch 1, **dadurch gekennzeichnet, dass** Δ_{X} ≥ 0,2, bevorzugt Δ_{X} ≥ 0,4, besonders bevorzugt Δ_{X} ≥ 0,5 gilt.

3. Verfahren nach einem der Ansprüche 1 bis 2, **dadurch gekennzeichnet, dass** es sich bei dem Überwachungsparameter um einen vom Elektromotor aufgenommenen Strom (I) handelt oder um eine Temperatur (T) einer Steuerungselektronik des Kältemittelkompressors (1), insbesondere des Elektromotors, oder einer Motorwicklung des Elektromotors.

4. Verfahren nach einem der Ansprüche 1 bis 3, **dadurch gekennzeichnet, dass** die Bestimmung des Maximalwerts Xₘₐₓ erst nach einer Initiationszeitspanne (t0) nach der Detektion der Höchstdrehzahl (ωₘₐₓ) des Elektromotors erfolgt.

5. Verfahren nach Anspruch 4, **dadurch gekennzeichnet, dass** die Initiationszeitspanne (t0) mindestens 5 min, bevorzugt mindestens 10 min, besonders bevorzugt mindestens 15 min beträgt.

6. Verfahren nach einem der Ansprüche 1 bis 5, **dadurch gekennzeichnet, dass** nach einer Verifikationszeitspanne (t2) nach der Detektion des blockierten Ventils ein Wert Xₜ₂ des Überwachungsparameters (I, T) bestimmt wird und die Detektion des blockierten Ventils verifiziert wird, wenn Xₜ₂ kleiner als Xₘₐₓ ist und (Xₘₐₓ - Xₜ₂) / Xₘₐₓ ≥ Δ_{X} gilt.

7. Verfahren nach Anspruch 6, **dadurch gekennzeichnet, dass** die Verifikationszeitspanne (t2) 15 s bis 5 min, vorzugsweise 30 s bis 3 min, besonders bevorzugt 45 s bis 1 min 30 s beträgt.

8. Verfahren nach einem der Ansprüche 1 bis 7, **dadurch gekennzeichnet, dass** die erste Zeitspanne (t1) mindestens 3 h, bevorzugt mindestens 5 h, besonders bevorzugt mindestens 6 h beträgt.

9. Verfahren nach einem der Ansprüche 1 bis 8, **dadurch gekennzeichnet, dass** nach der Detektion des blockierten Ventils eine entsprechende Fehlermeldung in einen dafür vorgesehenen, auslesbaren Speicher geschrieben wird.

10. Verfahren nach einem der Ansprüche 6 bis 9, sofern abhängig von Anspruch 6, **dadurch gekennzeichnet, dass** nach der Verifikation der Detektion des blockierten Ventils eine entsprechende Fehlermeldung in einen dafür vorgesehenen, auslesbaren Speicher geschrieben wird.

11. Betriebsverfahren zum Betreiben eines Kältemittelkompressors (1), das Betriebsverfahren umfassend das Verfahren gemäß einem der Ansprüche 1 bis 10, wobei nach der Detektion des blockierten Ventils der Elektromotor angehalten wird.

12. Betriebsverfahren zum Betreiben eines Kältemittelkompressors (1), das Betriebsverfahren umfassend das Verfahren gemäß einem der Ansprüche 6 bis 10, sofern abhängig von Anspruch 6, wobei nach der Verifikation der Detektion des blockierten Ventils der Elektromotor angehalten wird.

13. Betriebsverfahren nach einem der Ansprüche 11 bis 12, **dadurch gekennzeichnet, dass** der Elektromotor nach einer zweiten Zeitspanne (t3) neu gestartet wird, wobei die zweite Zeitspanne (t3) vorzugsweise mindestens 3 s, bevorzugt mindestens 6 s, besonders bevorzugt mindestens 15 s, beträgt und/oder maximal 60 min.

14. Steuerungssystem für einen Kältemittelkompressor (1), der Kältemittelkompressor (1) umfassend eine Antriebseinheit (4) und eine Kolben-Zylinder-Einheit zur zyklischen Verdichtung eines Kältemittels, wobei die Antriebseinheit (4) einen Elektromotor zum Antrieb der Kolben-Zylinder-Einheit aufweist und wobei das Steuerungssystem eine Steuerungselektronik aufweist, **dadurch gekennzeichnet, dass** die Steuerungselektronik zur Durchführung eines Verfahrens nach einem der Ansprüche 1 bis 10 und/oder zur Durchführung eines Betriebsverfahrens nach einem der Ansprüche 11 bis 13 eingerichtet ist.

15. Kältemittelkompressor (1) mit einer Antriebseinheit (4) und einer Kolben-Zylinder-Einheit zur zyklischen Verdichtung eines Kältemittels, wobei die Antriebseinheit (4) einen Elektromotor zum Antrieb der Kolben-Zylinder-Einheit aufweist, **dadurch gekennzeichnet, dass** der Kältemittelkompressor (1) ein Steuerungssystem gemäß Anspruch 14 umfasst.

## Claims

1. Method for detection of a blocked valve of a coolant compressor (1) having a drive unit (4) and a piston/cylinder unit for cyclical compression of a coolant, wherein the drive unit (4) has an electric motor for drive of the piston/cylinder unit, wherein the speed of rotation (**ω**) of the electric motor is monitored, **characterized in that** first, a maximal speed of rotation (**ω**ₘₐₓ) of the electric motor is detected and that the following steps are carried out, as long as the speed of rotation (**ω**) of the electric motor essentially corresponds to the maximal speed of rotation (**ω**ₘₐₓ) :
- determination of a maximal value Xₘₐₓ of a monitoring parameter (I, T) of the coolant compressor (1);
- determination of a value Xₜ₁ of the monitoring parameter (I, T) after a first time span (t1) after the determination of the maximal value Xₘₐₓ;
- detection of a blocked valve, if Xₜ₁ is less than Xₘₐₓ and (Xₘₐₓ - Xₜ₁) / Xₘₐₓ ≥ **Δ**_{X} holds true, wherein **Δ**_{X} is predetermined.

2. Method according to claim 1, **characterized in that Δ**_{X} is ≥ 0.2, preferably **Δ**_{X} is ≥ 0.4, particularly preferably **Δ**_{X} is ≥ 0.5.

3. Method according to anyone of claims 1 to 2, **characterized in that** the monitoring parameter is a current (I) drawn by the electric motor or a temperature (T) of control electronics of the coolant compressor (1), particularly of the electric motor, or of a motor winding of the electric motor.

4. Method according to anyone of claims 1 to 3, **characterized in that** the determination of the maximal value Xₘₐₓ takes place only after an initiation time span (t0) after detection of the maximal speed of rotation (**ω**ₘₐₓ) of the electric motor.

5. Method according to claim 4, **characterized in that** the initiation time span (t0) amounts to at least 5 min, preferably at least 10 min, particularly preferably at least 15 min.

6. Method according to anyone of claims 1 to 5, **characterized in that** after a verification time span (t2) after detection of the blocked valve, a value Xₜ₂ of the monitoring parameter (I, T) is determined, and detection of the blocked valve is verified if Xₜ₂ is less than Xₘₐₓ and (Xₘₐₓ - Xₜ₂) / Xₘₐₓ ≥ **Δ**_{X} holds true.

7. Method according to claim 6, **characterized in that** the verification time span (t2) amounts to 15 s to 5 min, preferably 30 s to 3 min, particularly preferably 45 s to 1 min 30 s.

8. Method according to anyone of claims 1 to 7, **characterized in that** the first time span (t1) amounts to at least 3 h, preferably at least 5 h, particularly preferably at least 6 h.

9. Method according to anyone of claims 1 to 8, **characterized in that** after detection of the blocked valve, a corresponding error message is written into a readable memory provided for this purpose.

10. Method according to anyone of claims 6 to 9, as long as they are dependent on claim 6, **characterized in that** after verification of the detection of the blocked valve, a corresponding error message is written into a readable memory provided for this purpose.

11. Operating method for operating a coolant compressor (1), the operating method comprising the method according to anyone of claims 1 to 10, wherein the electric motor is stopped after detection of the blocked valve.

12. Operating method for operating a coolant compressor (1), the operating method comprising the method according to anyone of claims 6 to 10, as long as they are dependent on claim 6, wherein the electric motor is stopped after verification of the detection of the blocked valve.

13. Operating method according to one of claims 11 to 12, **characterized in that** the electric motor is restarted after a second time span (t3), particularly wherein the second time span (t3) amounts to at least 3 s, preferably at least 6 s, particularly preferably at least 15 s, and/or maximally 60 min.

14. Control system for a coolant compressor (1), the coolant compressor (1) comprising a drive unit (4) and a piston/cylinder unit for cyclical compression of a coolant, wherein the drive unit (4) has an electric motor for drive of the piston/cylinder unit, and wherein the control system has control electronics, **characterized in that** the control electronics are set up for carrying out a method according to anyone of claims 1 to 10 and/or for carrying out an operating method according anyone of claims 11 to 13.

15. Coolant compressor (1) having a drive unit (4) and a piston/cylinder unit for cyclical compression of a coolant, wherein the drive unit (4) has an electric motor for drive of the piston/cylinder unit, **characterized in that** the coolant compressor (1) has a control system according to claim 14.

## Revendications

1. Procédé pour la détection d'une soupape bloquée sur un compresseur de réfrigérant (1) muni d'une unité d'entraînement (4) et d'une unité de piston et cylindre pour la compression cyclique d'un réfrigérant, dans lequel l'unité d'entraînement (4) comporte un moteur électrique destiné à entraîner l'unité de piston et cylindre, dans lequel la vitesse de rotation (ω) du moteur électrique est surveillée, **caractérisé en ce qu'**une vitesse de rotation maximale (ωₘₐₓ) du moteur électrique est d'abord détectée et **en ce que** les étapes suivantes sont exécutées tant que la vitesse de rotation (ω) du moteur électrique est sensiblement égale à la vitesse de rotation maximale (ωₘₐₓ) :
- détermination d'une valeur maximale Xₘₐₓ d'un paramètre de surveillance (I, T) du compresseur de réfrigérant (1) ;
- détermination d'une valeur Xₜ₁ du paramètre de surveillance (I, T) après un premier intervalle de temps (t₁) suivant la détermination de la valeur maximale Xₘₐₓ ;
- détection d'une soupape bloquée, si Xₜ₁ est inférieure à Xₘₐₓ et si (Xₘₐₓ - Xₜ₁)/Xₘₐₓ ≥ Δ_{X}, où Δ_{X} est prédéterminée.

2. Procédé selon la revendication 1, **caractérisé en ce que** l'on a Δ_{X} ≥ 0,2, de préférence Δ_{X} ≥ 0,4, en particulier Δ_{X} ≥ 0,5.

3. Procédé selon l'une des revendications 1 à 2, **caractérisé en ce que** le paramètre de surveillance est un courant (I) absorbé par le moteur électrique ou une température (T) d'une électronique de commande du compresseur de réfrigérant (1), en particulier du moteur électrique, ou d'un enroulement de moteur du moteur électrique.

4. Procédé selon l'une des revendications 1 à 3, **caractérisé en ce que** la détermination de la valeur maximale Xₘₐₓ est effectuée seulement après un intervalle de temps d'initiation (t₀) suivant la détection de la vitesse de rotation maximale (ωₘₐₓ) du moteur électrique.

5. Procédé selon la revendication 4, **caractérisé en ce que** l'intervalle de temps d'initiation (t₀) est d'au moins 5 min, de préférence au moins 10 min, en particulier d'au moins 15 min.

6. Procédé selon l'une des revendications 1 à 5, **caractérisé en ce qu'**après un intervalle de temps de vérification (t₂) suivant la détection de la soupape bloquée, une valeur Xₜ₂ du paramètre de surveillance (I, T) est déterminée et la détection de la soupape bloquée est confirmée si Xₜ₂ est inférieure à Xₘₐₓ et si (Xₘₐₓ - Xₜ₂)/Xₘₐₓ ≥ Δ_{X}.

7. Procédé selon la revendication 6, **caractérisé en ce que** l'intervalle de temps de vérification (t₂) est de 15 s à 5 min, de préférence de 30 s à 3 min, en particulier de 45 s à 1 min 30 s.

8. Procédé selon l'une des revendications 1 à 7, **caractérisé en ce que** le premier intervalle de temps (t₁) est d'au moins 3 h, de préférence d'au moins 5 h, en particulier d'au moins 6 h.

9. Procédé selon l'une des revendications 1 à 8, **caractérisé en ce qu'**après la détection de la soupape bloquée, un message d'erreur correspondant est inscrit dans une mémoire prévue à cette fin et pouvant être lue.

10. Procédé selon l'une des revendications 6 à 9 dépendant de la revendication 6, **caractérisé en ce qu'**après la confirmation de la détection de la soupape bloquée, un message d'erreur correspondant est inscrit dans une mémoire prévue à cette fin et pouvant être lue.

11. Procédé de fonctionnement pour le fonctionnement d'un compresseur de réfrigérant (1), lequel procédé de fonctionnement inclut le procédé selon l'une des revendications 1 à 10, dans lequel, après la détection de la soupape bloquée, le moteur électrique est arrêté.

12. Procédé de fonctionnement pour le fonctionnement d'un compresseur de réfrigérant (1), lequel procédé de fonctionnement inclut le procédé selon l'une des revendications 6 à 10 dépendant de la revendication 6, dans lequel, après la confirmation de la détection de la soupape bloquée, le moteur électrique est arrêté.

13. Procédé de fonctionnement selon l'une des revendications 11 à 12, **caractérisé en ce que** le moteur électrique est redémarré après un deuxième intervalle de temps (t₃), lequel deuxième intervalle de temps (t₃) est de préférence d'au moins 3 s, de préférence d'au moins 6 s, en particulier d'au moins 15 s et/ou de 60 min au maximum.

14. Système de commande pour un compresseur de réfrigérant (1), lequel compresseur de réfrigérant (1) comprend un unité d'entraînement (4) et une unité de piston et cylindre pour la compression cyclique d'un réfrigérant, dans lequel l'unité d'entraînement (4) comporte un moteur électrique pour l'entraînement de l'unité de piston et cylindre et dans lequel le système de commande comprend une électronique de commande, **caractérisé en ce que** l'électronique de commande est configurée pour la mise en oeuvre d'un procédé selon l'une des revendications 1 à 10 et/ou pour la mise en oeuvre d'un procédé de fonctionnement selon l'une des revendications 11 à 13.

15. Compresseur de réfrigérant (1) avec une unité d'entraînement (4) et une unité de piston et cylindre pour la compression cyclique d'un réfrigérant, dans lequel l'unité d'entraînement (4) comporte un moteur électrique pour l'entraînement de l'unité de piston et cylindre, **caractérisé en ce que** le compresseur de réfrigérant (1) comprend un système de commande selon la revendication 14.
